# EUROPÄISCHE PATENTSCHRIFT

(11) **EP 0 869 208 B1**
(45) Veröffentlichungstag und Bekanntmachung des Hinweises auf die Patenterteilung: **25.02.2004**
(21) Anmeldenummer: 98105266.5
(22) Anmeldetag: 24.03.1998
(51) Int. Cl.: D03D 1/04

(54) **Verfahren zum Herstellen eines Textilgebildes sowie danach hergestelltes Textilgebilde**
Process of manufacturing a textile fabric and textile fabric thus obtained
Procédé de fabrication d'une étoffe textile et étoffe textile ainsi obtenue

(30) Priorität: 03.04.1997 DE 19713812
(43) Veröffentlichungstag der Anmeldung: 07.10.1998
(73) Patentinhaber: Krall & Roth Weberei GmbH & Co. KG, 41065 Mönchengladbach (DE)
(72) Erfinder: Essers, Richard, 41849 Wasserburg (DE)
(74) Vertreter: Goddar, Heinz J., Dr.

(56) Entgegenhaltungen:
- EP-A- 0 363 490
- EP-A- 0 408 467
- US-A- 3 286 739
- US-A- 4 205 709

## Beschreibung

Die Erfindung betrifft ein gewebtes Textilgebilde, bestehend aus einer oberen Weblage und einer unteren Weblage, die an ihren Rändern zumindest teilweise miteinander verbunden sind, wobei Kettfäden und Schußfäden miteinander verwebt sind, und die Schußfäden eine größere Elastizität als die Kettfäden aufweisen.

Solche Textilgebilde, die zur Herstellung von Bezügen, wie Sitzmöbelbezügen, Kissenbezügen oder dergleichen, oder von Taschen, etc. verwendet werden können, werden herkömmlicherweise dadurch hergestellt, daß entweder zwei gleichbemessene, z. B. rechteckige, Textilstücke zuerst gewebt, später aufeinandergelegt und dann an drei Seiten aneinandergenäht werden, oder daß ein längeres, gewebtes, z. B. rechteckiges, Textilstück um eine Umlegelinie umgeklappt und dann entlang seiner beiden Seitenkanten vernäht wird, um ein sackartiges Textilgebilde zu erhalten, dessen weitere Verarbeitung vom Endprodukt abhängt.

Die herkömmlichen Herstellungsverfahren weisen jedoch eine Reihe von Nachteilen auf:
So ist es zu einer exakten mustermäßigen Aufeinanderlegung zweier Textilstücke oder Umlegung eines Textilstückes notwendig, sehr genau zu arbeiten, was zeit- sowie arbeitsaufwendig und somit kostenintensiv ist und somit zu einem teuren Endprodukt führt.
Zudem ist eine genähte Verbindung zwischen einer oberen und einer unteren Weblage, insbesondere bei hohen Beanspruchungen der Textilgebilde, sei es einmalig, beispielsweise beim Ausschäumen zum Herstellen eines Kissens oder beim Streifen eines Bezugs über einen Sitzmöbelrahmen, oder durch häufiges Benutzen, nicht ausreichend fest, sondern führt oft zu einem mangelhaften Endprodukt.
Auch gibt es empfindliche Därme und empfindlich Strukturen, wie beispielsweise Netzstrukturen, die durch Nähen nicht zuverlässig miteinander verbunden werden können, so daß das Textilgebilde dann von verminderter Qualität ist.

Aus der US-PS 3,286,739 ist ein Verfahren zur Herstellung von nahtlosen Taschen für Kleidungsstücke bekannt. Dabei wird ein Stoff hergestellt mit einem Muster aus ersten Gewebebereichen, die aus zwei übereinander liegenden Hohlgeweblagen bestehen und durch zweite, einlagige Gewebebereiche verbunden sind, so daß die Taschen durch Schneiden des Stoffes in den einlagigen Bereichen gewonnen werden. Zur Verstärkung der einlagigen Bereiche werden vorzugsweise thermoplastische Garne verwendet, welche nach dem Schneiden thermoplastisch miteinander verbunden werden.

Die EP 0 408 467 A1 offenbart ein Verfahren zur Herstellung von Beuteln durch Weben auf einer konventionellen Webmaschine mit vier Webschäfte. Bei diesem Verfahren entsteht ebenfalls ein gewebter Stoff, der aus sich abwechselnden ein- und zweilagigen Bereichen besteht.

Aus der EP 0 363 490 A1 sind nahtlos gewebte Airbags, jeweils ausgeschnitten aus einem ersten rohrformigen Bereich mit quer zur Längsrichtung desselben verlaufenden zweiten Bereichen, bekannt.

In der US-PS 4,205,709 ist ein gattungsgemäßes Textilgebilde zur Aufnahme von Akkumulatorelementen offenbart. Dabei dienen erste, zweilagige Bereiche zur Aufnahme der aktiven Masse der Akkumulatoren und sind durch zweite, einlagige Bereiche voneinander getrennt. Der Kettund/oder Schußfäden sind aus Metalldrähten ausgebildet, oder eine der Weblagen der zweilagigen Bereiche besteht aus Metalldrähten, während die andere Weblage der zweilagigen Bereiche aus einem anderen Material besteht. Um eine konvexe Form einer der beiden Weblagen in einem zweilagigen Bereich zu erreichen, wird die Verwendung von Materialien verschiedener Elastizität vorgeschlagen.

Aufgabe der Erfindung ist es, das gattungsgemäße Textilgebilde dahingehend weiterzuentwickeln, daß die Nachteile des Stands der Technik überwunden werden, insbesondere das Textilgebilde automatisch, kostengünstig und qualitativ hochwertig herstellbar wird.

Gemäß der Erfindung wird diese Aufgabe dadurch gelöst, daß die unelastischen Kettfäden dünner als die elastischen Schußfäden sind.

Dabei ist erfindungsgemäß bevorzugt, daß die beiden Weblagen an den Rändern über eine Webverbindung verwebt oder mit einer Kantendrehverbindung verbunden sind.

Bevorzugt ist vorgesehen, daß die Kettfäden ein Titer von 450 dtex aufweisen.

Ferner wird mit der Erfindung vorgeschlagen, daß die Schußfäden aus Därmen gebildet sind.

Dabei kann vorgesehen sein, daß das Textilgebilde von einem durch eine sack- oder schlauchartige Ausbildung gekennzeichnet ist.

Schließlich kann vorgesehen sein, daß das Textilgebilde von einem Möbelbezug, einem Kissenbezug oder einer Tasche umfaßt ist.

Der Erfindung liegt somit die überraschende Erkenntnis zugrunde, daß ein kostengünstiges und qualitativ hochwertiges Textilgebilde, wie ein Möbelbezug, ein Kissenbezug, eine Tasche oder dergleichen, herstellbar ist, indem bei dem Textilgebilde in exakter mustermäßiger Zuordnung der oberen Weblage zur unteren Weblage unelastische Kettfäden, welche dünner als die elastischen Schußfäden sind, mit diesen Schußfäden miteinander verwebt sind. Dies ist mit folgenden Vorteilen verbunden:
Bei, insbesondere komplizierten, Mustern ist eine exakte mustermäßige Orientierung der Weblagen zueinander automatisch gewährleistet, was preisgünstig zu einem optisch einwandfreien Textilgebilde führt.
Wenn das Zusammenfügen der Ränder nicht durch Nähen, sondern durch Weben erfolgt, wird Faden für Faden eine feste Verbindung zwischen der oberen Weblage und der unteren Weblage erreicht, so daß das Textilgebilde hohe Spannungen aufnehmen kann.
Empfindliche Därme, die durch Nähen nicht zuverlässig miteinander verbunden sind, beispielsweise in Netzstrukturen, sind bei dem erfindungsgemäßen Textilgebilde einfach miteinander verwebt.

Weitere Merkmale und Vorteile der Erfindung ergeben sich aus der nachfolgenden Beschreibung, in der ein Ausführungsbeispiel der Erfindung anhand von schematischen Zeichnungen im einzelnen erläutert ist. Dabei zeigt:
- Figur 1: eine Draufsicht auf einen Abschnitt eines erfindungsgemäß hergestellten sackartigen Textilgebildes; und
- Figur 2: eine Schnittansicht des in Figur 1 gezeigten Textilgebildes entlang der Verbindungslinie B-II.

Das in den Figuren 1 und 2 gezeigte Textilgebilde 1 besteht aus einer oberen Weblage 2, einer unteren Weblage 3 und einer Webverbindung 4 längs dreier Kanten der beiden Weblagen 2, 3 und weist somit eine sackartige Gestalt auf

Das Textilgebilde 1 läßt sich wie folgt herstellen:
In einer Webmaschine mit einer Schaftmaschine, die beispielsweise vierundzwanzig Webschäfte aufweist, werden in bekannter Weise übereinanderliegende Einzel-Gewebelagen zum Herstellen der oberen Weblage 2 und der unteren Weblage 3 gewebt und gleichzeitig in der Webmaschine, in exakter mustermäßiger Aufeinanderorientierung, an den in Kettrichtung verlaufenden beiden Kanten Faden für Faden miteinander verwebt. Dies kann durch den gezielten Einsatz von Webschäften erreicht werden.
Der Abschnitt der Webverbindung 4, der senkrecht zur Kettrichtung verläuft, kann dann durch entsprechendes Hoch- bzw. Herunterführen der für die obere Weblage 2 bzw. für die untere Weblage 3 verwendeten Kettfäden unter Einschießen einiger Schußfäden hergestellt werden.
Das Zuschneiden durch entsprechende Querschnitte kann entweder noch beim Textilhersteller oder aber später beim Hersteller des Endprodukts, beispielsweise beim Möbelhersteller oder Taschenhersteller, vorgenommen werden.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Möbelbezug
- 2: obere Weblage
- 3: untere Weblage
- 4: Webverbindung

## Patentansprüche

1. Gewebtes Textilgebilde zur Herstellung von Bezügen, bestehend aus einer oberen Weblage (2) und einer unteren Weblage (3), die an ihren Rändern zumindest teilweise miteinander verbunden sind, wobei Kettfäden und Schußfäden miteinander verwebt sind, und die Schußfäden eine größere Elastizität als die Kettfäden aufweisen, **dadurch gekennzeichnet, daß**
die Kettfäden dünner als die Schußfäden sind.

2. Textilgebilde nach Anspruch 1, **dadurch gekennzeichnet, daß**
die beiden Weblagen (2, 3) an den Rändern über eine Webverbindung (4) verwebt sind.

3. Textilgebilde nach Anspruch 1, **dadurch gekennzeichnet, daß**
die beiden Weblagen (2, 3) mit einer Kantendrehverbindung verbunden sind.

4. Textilgebilde nach einem der Anspruch 1 bis 3, **dadurch gekennzeichnet; daß**
die Kettfäden einen Titer von 450 dtex aufweisen.

5. Textilgebilde nach einem der Ansprüche 1 bis 3, **dadurch gekennzeichnet, daß**
die Schußfäden aus Därmen gebildet sind.

6. Textilgebilde nach einem der Ansprüche 1 bis 5, **gekennzeichnet durch** eine sack- oder schlauchartige Ausbildung.

7. Textilgebilde nach einem der vorangehenden Ansprüche, **dadurch gekennzeichnet, daß** es von einem Möbelbezug, einem Kissenbezug oder einer Tasche umfaßt ist.

## Claims

1. Woven textile fabric for the production of coverings, consisting of an upper woven layer (2) and a lower woven layer (3) which are at least partially connected to one another at their edges, warp threads and weft threads being interwoven with each other, and the weft threads have a greater elasticity than the warp threads, **characterised in that** the warp threads are thinner than the weft threads.

2. Textile fabric as claimed in Claim 1, **characterised in that** the two woven layers (2, 3) are interwoven at the edges by way of a woven connection (4).

3. Textile fabric as claimed in Claim 1, **characterised in that** the two woven layers (2, 3) are connected with a turned edge connection.

4. Textile fabric as claimed in any one of Claims 1 to 3, **characterised in that** the warp threads have a count of 450 dtex.

5. Textile fabric as claimed in any one of Claims 1 to 3, **characterised in that** the weft threads are formed from gut.

6. Textile fabric as claimed in any one of Claims 1 to 5, **characterised by** a sack-like or tubular construction.

7. Textile fabric as claimed in any one of the preceding claims, **characterised in that** it comprises a furniture covering, a cushion cover or a pocket.

## Revendications

1. Étoffe textile tissée pour la fabrication de revêtements, formée d'une couche tissée supérieure (2) et d'une couche tissée inférieure (3), reliées ensemble au moins partiellement à leurs bords, des fils de chaîne et de trame étant tissés ensemble et les fils de trame présentant une plus grande élasticité que les fils de chaîne, **caractérisée en ce que**
les fils de chaîne sont plus minces que les fils de trame.

2. Étoffe textile selon la revendication 1, **caractérisée en ce que** les deux couches tissées (2, 3) sont tissées sur les bords par l'intermédiaire d'une liaison tissée (4).

3. Étoffe textile selon la revendication 1, **caractérisée en ce que** les deux couches tissées (2, 3) sont reliées par une liaison par rotation des bords.

4. Étoffe textile selon l'une des revendications 1 à 3, **caractérisée en ce que** les fils de chaîne présentent un titre de 450 dtex.

5. Étoffe textile selon l'une des revendications 1 à 3, **caractérisée en ce que** les fils de trame sont formés de boyaux.

6. Étoffe textile selon l'une des revendications 1 à 5, **caractérisée par** une réalisation du genre d'un sac ou d'un tuyau.

7. Étoffe textile selon l'une des revendications précédentes, **caractérisée en ce qu'**elle concerne un revêtement de meuble, un revêtement de coussin ou une poche.
